# FASCICULE DE BREVET EUROPEEN

(11) **EP 0 461 957 B1**
(45) Date de publication et mention de la délivrance du brevet: **11.01.1995**
(21) Numéro de dépôt: 91401459.2
(22) Date de dépôt: 04.06.1991
(51) Int. Cl.: B61D 3/18

(54) **Dispositif de fermeture d'au moins une ouverture aménagée dans une plateforme de véhicule et véhicule pourvu de ce dispositif**
Vorrichtung zum Verschliessen wenigstens einer Öffnung in der Ladefläche eines Fahrzeuges und Fahrzeug ausgerüstet mit dieser Vorrichtung
Device for closing at least one opening in the platform of a vehicle and vehicle fitted with this device

(30) Priorité: 13.06.1990 FR 9007681
(43) Date de publication de la demande: 18.12.1991
(73) Titulaire: ARBEL FAUVET RAIL S.A., F-59500 Douai (FR)
(72) Inventeur: Urrea, Robert, F-69100 Villeurbanne (FR); Grandjean, Daniel, F-69800 Saint Priest (FR)
(74) Mandataire: Ecrepont, Robert

(56) Documents cités:
- FR-A- 1 253 081

## Description

L'invention se rapporte à un véhicule de type comportant au moins une plateforme et équipé d'au moins un dispositif de fermeture d'au moins une ouverture aménagée dans la dite plateforme au droit d'au moins certains des passages des organes de roulement pour, au moins dans certaines positions en hauteur que la plateforme peut prendre grâce à sa suspension, permettre à chaque organe de roulement correspondant de s'y engager partiellement.

Ce dispositif de fermeture s'applique plus particulièrement mais non exclusivement aux plateformes de véhicules ferroviaires conçus pour le transport d'automobiles.

Tel que cela est connu, la section transversale des véhicules ferroviaires communément dits wagons doit notamment s'inscrire dans un gabarit limite qui, intégrant la charge du véhicule, est défini principalement en hauteur et en largeur.

En fait, pour ces wagons chargés de véhicules automobiles, les préoccupations des constructeurs de matériels ferroviaires sont surtout liées à l'encombrement en hauteur.

Pour pouvoir transporter les véhicules les plus hauts, éventuellement sur deux niveaux, c'est à dire deux plateformes superposées, il est connu de situer la plateforme inférieure au plus près des rails.

Pour cette raison, les constructeurs prévoient au droit des organes de roulements et dans l'épaisseur de la plateforme des découpes qui permettent chacune le logement local et/ou le passage d'une partie d'organe de roulement en vue d'optimiser l'abaissement de la plateforme.

Les bords supérieurs de ces découpes délimitent dans la face supérieure de la plateforme des ouvertures qui, pendant l'arrêt de la plateforme, gênent la circulation des véhicules pour leur chargement-déchargement et pendant la circulation de la plateforme, permettent la projection de particules, telles des étincelles, vers les matériels et notamment vers les automobiles chargées sur ces plateformes ce qui rique de les détériorer.

Pour obvier à cet inconvénient, il est connu (FR-A-1.253.081) d'équiper chaque ouverture d'un dispositif de fermeture comprenant un capot et ses moyens de liaison à la plateforme.

Toutefois, d'une part, pour un gain en hauteur optimal, les organes de roulement sont généralement tangents au plan de la face supérieure de la plateforme et, d'autre part, la plateforme est reliée aux organes de roulement par un mécanisme d'amortissement, aussi, les dispositifs de fermeture doivent être constitués par un capot qui enveloppe avec jeu la partie de la roue inscrite dans la découpe, de manière à tolérer pendant la circulation de la plateforme le rapprochement de cette plateforme des rails sans générer de frottement entre les surfaces en vis à vis du capot et de l'organe de roulement.

De ce fait, les capots viennent en saillie sur la face supérieure de la plateforme où se situent les voies de roulement des véhicules portés par la plateforme équipée.

Pour éviter que, lors des opérations de chargement-déchargement qui s'opèrent pendant l'arrêt de la plateforme, ces capots gênent la circulation, il est connu de les associer à la dite plateforme via quatre organes élastiques indépendants disposés deux à l'avant et deux à l'arrière des capots pour, au passage des véhicules, autoriser leur effacement sous le plan de la voie de roulement de manière telle que les dits véhicules puissent y circuler aisément.

Notamment, au passage d'un véhicule, chaque capot s'éclipse jusqu'à venir buter contre l'organe de roulement au droit duquel il se situe.

Ces organes élastiques consistaient chacun par exemple en une tige dont une extrémité était associée à la plateforme et sur laquelle étaient enfilés avec jeu un coin du capot et un ressort, l'extrémité libre de la tige présentant en outre une tête d'arrêt du ressort.

Ces tiges n'assuraient qu'un relatif positionnement, aussi, on reprochait à ce type de dispositif de fermeture une trop grande liberté et notamment une possibilité de descente plus marquée non seulement d'une extrémité longitudinale par rapport à l'autre ce qui n'est pas gênant mais aussi d'un côté par rapport à l'autre ce qui provoque des coincements accidentels, lesquels coincements induisent à court terme la destruction du capot par frottement contre l'organe de roulement.

Afin d'y remédier, on connaît (FR-1.253.081) un capot en deux éléments qui ne sont supportés par des organes élastiques que dans leur zone de recouvrement et qui, au long de leur bord frontal opposé, sont articulés juste au niveau du bord correspondant de la découpe, autour d'un axe horizontal parallèle à l'essieu.

Cet axe est à cet effet porté par une chape, solidaire de la plateforme, et par des raidisseurs, portés par les éléments du capot.

Si cela améliore le guidage, cela complique le montage sans éliminer les risques de coincement du ressort compte tenu de la faible distance entre l'axe et le point d'appui des ressorts et donc de la flèche importante que présente l'arc de déplacement de la tête du ressort lors de l'articulation autour de l'axe.

Un résultat que l'invention vise à obtenir est un véhicule de type comportant au moins une plateforme et équipé d'au moins un dispositif de fermeture qui remédie à cet inconvénient.

A cet effet, l'invention a pour objet un véhicule de type comportant au moins une plateforme et équipé d'au moins un dispositif de fermeture, lequel véhicule est principalement caractérisé en ce qu'entre le bord associé au moyen d'articulation et l'axe, le mécanisme de guidage comprend au moins un bras solidaire du capot et reportant le dit axe à une certaine distance du bord qui le porte de sorte que, compte tenu de l'amplitude du mouvement d'oscillation du capot, lors de son effacement, le bord opposé du dit capot soit déplacé sur une trajectoire sensiblement rectiligne.

L'invention a également pour objet les véhicules ferroviaires équipés du dispositif précité.

L'invention sera bien comprise à la lecture de la description ci-après faite à titre d'exemple non limitatif en regard du dessin ci-annexé qui représente schématiquement une vue en coupe longitudinale du dispositif selon l'invention.

En se reportant au dessin, on voit un véhicule ferroviaire conçu pour le transport de véhicules 2 tels des automobiles.

On précise que le véhicule 1 précité est surtout destiné à constituer avec d'autres véhicules semblables des convois de tranport.

Le véhicule représenté comprend au moins une plateforme 3 qui d'une part, vers ses extrémités 4 comporte des organes de roulements 5 tels des roues associées à des essieux et d'autre part, à ses extrémités 4, des moyens 6 d'accrochage avec d'autres véhicules ferroviaires.

La plateforme a une certaine épaisseur E mesurée entre sa face supérieure 7 permettant au moins localement l'appui et le roulement de véhicules à transporter et sa face inférieure 8 tournée vers les rails 9.

La plateforme 3 considérée est du type surbaissé, c'est à dire qu'elle est, pratiquement en tout point, située au plus près possible des rails 9.

En vue d'optimiser l'abaissement de la dite plateforme, la plateforme 3 comprend, à travers toute son epaisseur E, au droit d'au moins certains des organes de roulement 5 des découpes 10 qui permettent chacune le logement et/ou le passage d'une partie d'un organe 5 de roulement.

Les bords 11 de chaque découpe 10 délimitent dans la face supérieure 7 de cette plateforme une ouverture 12 au moins partiellement obturée par un dispositif 13 de fermeture comprenant :
- d'une part, un capot 14 qui, au moins pendant la circulation de la plateforme, enveloppe largement, c'est à dire avec un jeu notable, la partie de la roue inscrite dans la découpe, et de ce fait vient en saillie sur la face supérieure de la plateforme, et
- d'autre part, un mécanisme 15 de liaison de ce capot à la plateforme et autorisant l'effacement de ce capot 14 dans la découpe 10 lors du passage d'un véhicule roulant 2, puis le rappel élastique du dit capot 14 en position initiale dite haute.

Au delà du positionnement, le mécanisme de liaison 15 assure un réel guidage du capot selon une direction D sensiblement perpendiculaire au plan de la surface supérieure 7 de la plateforme 3.

A cet effet, le capot 14 est du côté de l'un de ses bords frontaux 23, 24 associé à au moins un moyen 17 d'articulation qui est, au moins indirectement, solidaire de la plateforme et qui est actif autour d'un axe 18 sensiblement horizontal et approximativement perpendiculaire à l'axe longitudinal 19 de la dite plateforme.

Grâce à l'articulation 17, on obvie à tout coïncement du capot.

Comme cela est représenté, du côté opposé 23 à cette articulation 17, le dispositif de fermeture 13 comprend un moyen 20 de rappel élastique du capot en position écartée de la roue qu'il surplombe.

Selon une caractéristique essentielle de l'invention, entre le dit bord 24 associé au moyen d'articulation et l'axe 18, le mécanisme de guidage 15 comprend au moins un bras 16 solidaire du capot et reportant le dit axe 18 à une certaine distance du bord 24 qui le porte de sorte que, compte tenu de l'amplitude du mouvement d'oscillation du capot 14, lors de son effacement, le bord opposé 23 du dit capot soit déplacé sur une trajectoire sensiblement rectiligne.

Par exemple, le bras a une longueur L sensiblement équivalente à la dimension du capot dans le sens longitudinal doublant ainsi la distance entre l'axe 18 et le bord 23 supporté élastiquement.

De préférence, chaque capot 14 est supporté par deux bras 16 sensiblement parallèles, associés chacun à l'une des faces latérales du capot.

Le moyen de rappel élastique 20 comprend au moins un organe élastique 21 qui d'une part, développe une action de rappel dans une direction donnée et d'autre part, est orienté pour induire le rappel du capot 14 en position écartée de l'organe de roulement, après son actionnement vers cet organe.

Ce moyen 20 de rappel élastique comprend au moins un moyen 22 guidant l'organe élastique 21 dans sa direction effective de déformation.

Grâce à l'articulation 17, on obvie à tout coincement du capot.

Par exemple, lorsque l'organe élastique 21 consiste en un ressort spiralé de conpression ou de traction, son moyen 22 de guidage consiste essentiellement en une tige 22 rectiligne sur laquelle le ressort est enfilé.

Comme indiqué plus haut, le moyen 20 de rappel élastique du capot 14 est organisé au niveau du bord 23 du capot qui est opposé à celui 24 au delà duquel s'étend le bras 16 d'articulation.

La tige formant le moyen de guidage 22 du moyen 20 de rappel est portée par la face inférieure 8 de la plateforme et présente près de son extrémité libre 26 une butée 25 sur laquelle s'appuie l'organe élastique 21 de compression qui est disposé sur la tige.

Le capot porte, au moins indirectement, au moins une pièce 27 montée coulissante sur la tige 22 précitée et qui s'appuie contre l'extrémité 28 de l'organe élastique 21 opposée à celle qui s'appuie sur la butée 25 portée par l'extrémité libre 26 de la tige et cette pièce 27 coulissant avec un large jeu sur la dite tige.

De préférence, le moyen 20 de rappel élastique de chaque capot comprend deux tiges rectilignes du type précité et sensiblement parallèles.

Selon une caractéristique de l'invention, la pièce 27 montée coulissante sur la tige est portée par le capot via au moins un bras 16a qui augmente encore la distance entre l'axe 18 et les organes élastiques 20.

De préférence, chaque bras 16a précité est constitué par une extension d'un bras 16 qui relie le capot 14 à son moyen 17 d'articulation.

Dans un mode préféré de réalisation :
- le capot 14 est constitué d'une part, d'une paroi 29 sensiblement courbe dont le profil suit globalement celui de l'organe de roulement qu'il coiffe et déterminant une face supérieure et une face inférieure et d'autre part, de deux flancs 30 approximativement parallèles entre eux et situés chacun dans un plan globalement perpendiculaire à la face supérieure 7 de la plateforme 3,
- la découpe 10 dans laquelle s'inscrit ce capot 14, selon sa section transversale, comporte quant à elle d'une part, deux bords opposés qui sont chacun sensiblement parallèle à l'un des flancs 30 du capot et éloigné de ces derniers et, d'autre part, deux autres bords frontaux surplombant la face supérieure du capot et dont au moins l'un d'eux constitue une butée d'appui du dit capot pour limiter son déplacement dans la découpe, sous l'action du moyen élastique.

## Revendications

1. Véhicule de type comportant au moins une plateforme, notamment ferroviaire, et équipé d'au moins un dispositif (13) de fermeture d'au moins une ouverture (12) résultant d'une découpe (10) aménagée dans la dite plateforme (3) pour, à travers l'épaisseur de cette plateforme mesurée entre ses faces supérieure (7) et inférieure (8), permettre le logement et/ou le passage d'une partie d'un organe de roulement (5), lequel dispositif de fermeture (13) comprend d'une part, un capot (14) qui, enveloppant largement, c'est à dire avec un jeu notable, la partie de la roue (5) inscrite dans la découpe (10) fait saillie sur la face supérieure de la plateforme et d'autre part, un mécanisme (15) de liaison à la plateforme et autorisant l'effacement de ce capot (14) dans la découpe (10) sous le plan de la face supérieure (7) sous l'effet d'une action exercée sur le capot, telle celle engendrée par le passage de la roue d'un véhicule (2) circulant sur la dite face supérieure (7) et permettant en outre le rappel élastique du dit capot (14) en position initiale,
au delà du positionnement, le mécanisme de liaison (15) assure un réel guidage du capot selon une direction (D) sensiblement perpendiculaire au plan de la surface supérieure (7) de la plateforme (3),
à cet effet, le capot (14) est du côté de l'un de ses bords frontaux (23, 24) associé à au moins un moyen (17) d'articulation qui est, au moins indirectement, solidaire de la plateforme et qui est actif autour d'un axe (18) sensiblement horizontal et approximativement perpendiculaire à l'axe longitudinal (19) de la dite plateforme,
du côté opposé (23) à cette articulation (17), le dispositif de fermeture (13) comprend un moyen (20) de rappel élastique du capot en position écartée de la roue qu'il surplombe,
le dit dispositif de fermeture (13) étant **CARACTERISE** en ce qu'entre le dit bord (24) associé au moyen d'articulation et l'axe (18), le mécanisme de guidage (15) comprend au moins un bras (16) solidaire du capot et reportant le dit axe (18) à une certaine distance du bord (24) qui le porte de sorte que, compte tenu de l'amplitude du mouvement d'oscillation du capot (14), lors de son effacement, le bord opposé (23) du dit capot soit déplacé sur une trajectoire sensiblement rectiligne.

2. Véhicule selon la revendication 1 **caractérisé** en ce que le bras (16) a une longueur (L) sensiblement équivalente à la dimension du capot dans le sens longitudinal.

3. Véhicule selon la revendication 1 ou 2 comportant un moyen (20) de rappel élastique mettant en oeuvre au moins un organe (21) élastique qui d'une part, développe une action de rappel dans une direction donnée et d'autre part, est orienté pour induire le rappel du capot (14) en position écartée de l'organe de roulement, après son actionnement vers cet organe, **caractérisé** en ce que le moyen (20) de rappel élastique comprend au moins un moyen (22) guidant l'organe élastique (21).

4. Véhicule selon la revendication 3 **caractérisé** en ce que la tige formant le moyen de guidage (22) du moyen (20) de rappel est portée par la face inférieure (8) de la plateforme et présente près de son extrémité libre (26) une butée (25) sur laquelle s'appuie l'organe élastique (21) de compression qui est disposé sur la tige.

5. Véhicule selon la revendication 4 **caractérisé** en ce que le capot porte, au moins indirectement, au moins une pièce (27) montée coulissante sur la tige (22) et qui s'appuie contre l'extrémité (28) de l'organe élastique (21) opposée à celle qui s'appuie sur la butée (25) portée par l'extrémité libre (26) de la tige et cette pièce (27) coulissant avec un large jeu sur la dite tige.

6. Véhicule selon la revendication 5 **caractérisé** en ce que la pièce (27) montée coulissante sur la tige est portée par le capot via au moins un bras (16a).

7. Véhicule selon la revendication 6 **caractérisé** en ce que chaque bras (16a) est constitué par une extension d'un bras (16) qui relie le capot (14) à son moyen (17) d'articulation.

8. Véhicule selon l'une quelconque des revendications 1 à 7 **caractérisé** en ce que la découpe (10) dans laquelle s'inscrit ce capot (14), selon sa section transversale, comporte quant à elle d'une part, deux bords opposés qui sont chacun sensiblement parallèle à l'un des flancs (30) du capot et éloigné de ces derniers et, d'autre part, deux autres bords frontaux (33, 34) surplombant la face supérieure du capot et dont au moins l'un d'eux constitue une butée d'appui du dit capot pour limiter son déplacement dans la découpe, sous l'action du moyen élastique.

9. Véhicule ferroviaire du type comportant au moins une plateforme équipée d'au moins un dispositif de fermeture **caractérisé** selon l'une quelconque des revendications 1 à 8.

## Claims

1. A vehicle, of the type comprising at least one platform, in particular a railway vehicle, and provided with at least one closing device (13), with at least one opening (12) resulting from a cutting (10) made in the said platform (3), through the thickness of this platform measured between its upper surface (7) and lower surface (8), to enable a part of an antifriction bearing (5) to be housed and/or to pass through, the said closing device (13) comprising, on the one hand, a cap (14) which by covering loosely, i.e with considerable clearance, the part of the wheel (5) fitted into the cutting (10) causes a projection on the upper surface of the platform and, on the other hand, a device (15) connecting to the platform and enabling the cap (14) to be pushed down into the cutting (10) under the plane of the upper surface (7) resulting from action exerted upon the cap, as is caused by the wheel of a vehicle (2) moving on the said upper surface (7) and enabling moreover the said cap (14) to be returned resiliently to its starting position,
in addition to the positioning, the linking device (15) ensures actual control of the cap in one direction (D) substantially perpendicular to the plane of the upper surface (7) of the platform (3),
for this purpose the cap (14) is associated on the side of one of its frontal edges (23, 24) with at least one means (17) of articulation which is, at least indirectly, rigidly connected to the platform and which moves about an axis (18) which lies substantially horizontal and approximately perpendicular to the longitudinal axis (19) of the said platform,
on the opposite side (23) of this joint (17), the closing device (13) comprises a means (20) of resiliently returning the cap to a position separated from the wheel over which it hangs,
the said closing device (13) being characterised in that between the said edge (24) associated with the means of articulation and the axis (18), the control device (15) comprises at least one arm (16) rigidly connected to the cap and carrying back the said axis (18) to a certain distance from the edge (24) which supports it in such a way that, taking into consideration the range of the vibration of the cap (14) when pushed down, the opposite edge (23) of the said cap is moved onto an approximately rectilinear path.

2. A vehicle acccording to Claim 1, **characterized in that** the length (L) of the arm (16) is substantially equivalent to the size of the cap in the longitudinal direction.

3. A vehicle acccording to Claim 1 or 2 comprising a resilient return means (20) using at least one resilient device (21) which, on the one hand, develops a returning action in a given direction and, on the other hand, is adjusted to cause the cap (14) to be returned to a position separated from the antifriction bearing structure, alter the operation thereof towards this device, **characterized in that** the resilient return means (20) comprises at least one means (22) controlling the resilient device (21).

4. A vehicle according to Claim 3, **characterized in that** the rod forming the control means (22) of the return means (20) is carried by the lower surface (8) of the platform and has near its free end (26) a stop (25) on which the resilient compressing device rests (21) which is arranged on the rod.

5. A vehicle according to Claim 4, **characterized in that** the cap carries, at least indirectly, at least one part (27) assembled so as to slide on the rod (22) and which rests against the end (28) of the resilient device (21) opposite to that which rests on the stop (25) carried by the free end (26) of the rod and this part (27) sliding with a wide clearance on the said rod.

6. A vehicle according to Claim 5, **characterized in that** the part (27) mounted so as to slide on the rod is carried by the cap via at least one arm (16a).

7. A vehicle according to Claim 6, **characterized in that** each arm (16a) comprises an extension of an arm (16) which connects the cap (14) to its means (17) of articulation.

8. A vehicle according to any one of the Claims 1 to 7, **characterized in that** the cutting (10) in which this cap (14) is fitted, comprises, for its part, with respect to its cross section, two opposing edges which are each substantially parallel to one of the sides (30) of the cap and at a distance therefrom, on the one hand, and two other frontal sides (33, 34) overhanging the upper surface of the cap and at least one of which comprises a support stop of the said cap to restrict its movement in the cutting by the action of the resilient means, on the other hand.

9. A railway vehicle of the type comprising at least one platform equipped with at least one closing device, **characterised** according to any one of Claims 1 to 8.

## Patentansprüche

1. Fahrzeug mit mindestens einer Plattform, insbesondere Schienenfahrzeug, welches mit mindestens einer Vorrichtung (13) zum Verschließen mindestens einer Öffnung (12) ausgerüstet ist, die sich aus einem in der Plattform (3) ausgebildeten Ausschnitt (10) ergibt, so daß quer zur Dicke dieser Plattform, gemessen zwischen deren Oberseite (7) und deren Unterseite (8), die Lagerung und/oder der Durchtritt eines Bereiches eines Umlaufteils (5) möglich ist, wobei die Schließvorrichtung (13) einerseits eine Abdeckung (14) aufweist, die unter großzügiger d.h. mit beträchtlichem Abstand, Umschließung des durch den Ausschnitt (10) tretenden Bereiches des Rades (5) über die Oberseite der Plattform übersteht, und andererseits eine Mechanik (15) zur Verbindung mit der Plattform, und dabei die Rückstellung dieser Abdeckung (14) in den Ausschnitt (10) unter der Ebene der Oberseite (7) unter Einwirkung einer Kraft gestattet, welche auf die Abdeckung ausgeübt wird, beispielsweise diejenige, die bei Überfahrt des Rades eines auf der Oberseite (7) fahrenden Fahrzeugs (2) erzeugt wird, und außerdem die elastische Rückstellung der Abdeckung (14) in Ausgangsstellung ermöglicht,
wobei neben der Positionierung die Verbindungsmechanik (15) eine echte Führung der Abdeckung in einer zur Ebene der Oberseite (7) der Plattform (3) im wesentlichen senkrechten Richtung (D) gewährleistet,
wozu die Abdeckung (14) auf der Seite einer ihrer Vorderkanten (23, 24) mindestens einer Anlenkeinrichtung (17) zugeordnet ist, die zumindest indirekt fest mit der Plattform verbunden und um eine im wesentlichen horizontale und zur Längsachse (19) der Plattform in etwa senkrechte Achse (18) wirksam ist,
während auf der dieser Anlenkung (17) gegenüberliegenden Seite (23) die Schließvorrichtung (13) eine Einrichtung (20) zur elastischen Rückstellung der Abdeckung in deren Position aufweist, in welcher sie von dem Rad, das sie überdeckt, beabstandet ist,
wobei die Schließvorrichtung (13) dadurch **GEKENNZEICHNET** ist, daß zwischen der der Anlenkeinrichtung zugeordneten Kante und der Achse (18) die Führungsmechanik (15) zumindest einen fest mit der Abdeckung verbundenen Arm (16) aufweist, welcher die Achse (18) auf einen bestimmten Abstand von der sie tragenden Kante (24) so verlagert, daß unter Berücksichtigung der Schwingbewegung der Abdeckung (14) bei deren Rückstellung die gegenüberliegende Kante (23) der Abdeckung über eine im wesentlichen geradlinige Bahn verlagert wird.

2. Fahrzeug nach Anspruch 1, **dadurch gekennzeichnet**, daß der Arm (16) eine Länge (L) aufweist, die im wesentlichen gleich der Abmessung der Abdeckung in Längsrichtung ist.

3. Fahrzeug nach Anspruch 1 oder 2, welches eine Einrichtung (20) zur elastischen Rückstellung aufweist, welche mindestens ein elastisches Teil (21) beaufschlagt, das einerseits eine Rückstellwirkung einer vorgegebenen Richtung entfaltet und andererseits so ausgerichtet ist, daß nach seiner Betätigung zu einem Umlaufteil hin die Rückstellung der Abdekkung (14) in eine von diesem Umlaufteil beabstandete Position eingeleitet wird, **dadurch gekennzeichnet**, daß die Einrichtung (20) zur elastischen Rückstellung mindestens eine Einrichtung (22) zur Führung des elastischen Teils (21) aufweist.

4. Fahrzeug nach Anspruch 3, **dadurch gekennzeichnet**, daß die Stange, welche die Führungseinrichtung (22) der Rückstelleinrichtung (20) bildet, auf der Unterseite (8) der Plattform gelagert ist und nahe ihrem freien Ende (26) einen Anschlag (25) aufweist, auf welchem sich das auf der Stange angeordnete elastische Druckteil (21) abstützt.

5. Fahrzeug nach Anspruch 4, **dadurch gekennzeichne**t, daß die Abdeckung zumindest indirekt mindestens ein auf der Stange (22) gleitend angeordnetes Teil (27) aufweist, welches sich gegen das Ende (28) des elastischen Teils (21) abstützt, welches dem Ende gegenüberliegt, welches sich auf dem Anschlag (25) auf dem freien Ende (26) der Stange abstützt, wobei dieses Teil (27) mit großem Spiel auf der Stange gleitet.

6. Fahrzeug nach Anspruch 5, **dadurch gekennzeichnet**, daß das auf der Stange gleitend angebrachte Teil (27) über mindestens einen Arm (16a) von der Abdeckung getragen wird.

7. Fahrzeug nach Anspruch 6, **dadurch gekennzeichnet**, daß jeder Arm (16a) aus einer Verlängerung eines Armes (16) besteht, welcher die Abdeckung (14) mit der zugehörigen Anlenkeinrichtung (17) verbindet.

8. Fahrzeug nach einem der Ansprüche 1 bis 7, **dadurch gekennzeichnet**, daß der Ausschnitt (10), durch welchen diese Abdeckung (14) hindurchtritt, im Querschnitt seinerseits zum einen zwei gegenüberliegende Kanten aufweist, welche jeweils im wesentlichen parallel zu einer der Flanken (30) der Abdeckung verlaufen und sich im Abstand von diesen befinden, und zum anderen zwei weitere Vorderkanten (33, 34) besitzt, die über die Vorderseite der Abdeckung überstehen und von denen mindestens eine einen Anschlag zur Abstützung der Abdeckung bildet, welcher deren Verlagerung in dem Ausschnitt unter der Einwirkung der elastischen Einrichtung begrenzt.

9. Schienenfahrzeug mit mindestens einer Plattform, welche mit mindestens einer Schließvorrichtung ausgerüstet ist, **gekennzeichnet** durch die Merkmale nach einem der Ansprüche 1 bis 8.
